# EUROPÄISCHE PATENTSCHRIFT

(11) **EP 0 284 806 B1**
(45) Veröffentlichungstag und Bekanntmachung des Hinweises auf die Patenterteilung: **16.02.1994**
(21) Anmeldenummer: 88103224.7
(22) Anmeldetag: 03.03.1988
(51) Int. Cl.: B65H 3/08

(54) **Saugkopf mit Hubsaugern**
Suction head with lifting suckers
Tête aspirante avec ventouses de levage

(30) Priorität: 01.04.1987 DE 3710994
(43) Veröffentlichungstag der Anmeldung: 05.10.1988
(73) Patentinhaber: Heidelberger Druckmaschinen Aktiengesellschaft, D-69019 Heidelberg (DE)
(72) Erfinder: Wirz, Arno, D-6901 Bammental (DE); Sobotta, Peter, D-6900 Heidelberg (DE)
(74) Vertreter: Stoltenberg, Heinz-Herbert Baldo

(56) Entgegenhaltungen:
- DE-C- 670 638
- DE-C- 925 296
- DE-C- 1 005 979
- DE-U- 1 667 373
- DE-U- 8 128 712
- US-A- 4 327 906

## Beschreibung

Moderne Bogenoffsetdruckmaschinen erreichen Arbeitsgeschwindigkeiten von 12.000 - 15.000 Druck pro Stunde. Bei Zuführung gut trennbarer Papiere können die Saugköpfe solcher Bogendruckmaschinen ohne Schwierigkeiten in diesen Geschwindigkeitsbereichen stopperlos arbeiten. Probleme stellen sich jedoch dann ein, sobald poröse Alpha-Papiere, schwerer Karton oder relativ dünnes Etikettenpapier vom Stapel zu trennen ist. Besondere Schwierigkeiten bereiten Papiere, die von der Palette verarbeitet werden. Saugköpfe mit nur zwei Hubsaugern können dann der Geschwindigkeit nicht folgen und werden stopperanfällig, weil der zu trennende Bogen nur an zwei Stellen angehoben wird, wodurch die Übergabegenauigkeit an die Fördersauger leidet.

Zur Behebung dieses Mangels ist es bekannt, an einem gemeinsamen, vertikal verstellbaren Saugrohr vier Hubsauger anzubringen. Neben den üblichen, zu beiden Seiten des Saugkopfgehäuses vorgesehenen Hubsaugern sind also jeweils an jeder Seite ein weiterer Hubsauger an dem Saugrohr befestigt. Die Hubsauger selbst sind als Springsauger ausgebildet. Alle Saugdüsen sind derart eingestellt, daß sie sich in einem geringen Abstand oberhalb des Bogenstapels befinden. Bei korrekter Arbeitsweise wird der oberste Bogen aufgrund des Sogs der Saugdüsen vom Stapel abgehoben und gegen die Saugdüsen gepreßt. Durch Schließung der Saugdüsen bildet sich in den Springsaugern und im gesamten Saugrohr ein Unterdruck aus, der nach exakter Abdichtung aller vier Springsauger ein Abheben des erfaßten Bogens gegen die Feder bewirkt, so daß unmittelbar darauf Tragluft unter den angehobenen Bogen geblasen werden kann. Das Erfassen des jeweils obersten Bogens des Stapels durch die Saugdüsen wird durch Lockerbläser unterstützt. Nach dem Abheben des jeweils obersten Bogens übergeben die Hubsauger diesen an die Fördersauger, die den Bogen in Richtung des ersten Druckwerks weiterfördern.
Die vier Hubsauger des Saugkopfes sind bei korrekter Einstellung in der Regel dazu in der Lage, in dem oben angegebenen Geschwindigkeitsbereich stopperlos den jeweils obersten Bogen vom Stapel zu trennen. Bei ungenauer Einstellung einer der vier Hubsauger können jedoch, da sich der Unterdruck im Saugrohrnicht auszubilden vermag, dennoch Stopper auftreten. Außerdem ist der gesamte mit Unterdruck zu beaufschlagende Raum, bestehend aus Saugrohr und vier Hubsaugern, derart groß, daß insbesondere bei Verarbeitung von durchsaugenden Bogen sehr verzögert ein hinreichender Unterdruck aufgebaut wird, der dann das Hochspringen der Hubsauger auslöst. Dieser Zeitverzug und die Notwendigkeit, alle vier Sauger exakt im Verhältnis zur unebenen Oberfläche des Stapels einzustellen und anzupassen, erfordert Zeitaufwand und führt zuweilen trotzdem zu Druckunterbrechungen.

Problematisch ist bei den bekannten Saugköpfen weiterhin, daß die beiden innen liegenden Saugdüsen relativ weit voneinander entfernt angeordnet sind. Der Sog der unter den angehobenen Bogen geblasenen Tragluft bewirkt daher ein Durchhängen der Bogenhinterkante in diesem Bereich, so daß der Bogen unter Umständen nicht plan an die Fördersauger übergeben wird, wodurch es bei dem Weitertransport des Bogens mittels weiterfördernden Mitteln zu dessen Deformierung kommen kann.

Weitere bekannte Hubsaugersysteme können das oben umrissene Problem auch nicht lösen. So ist aus dem DE-U 8128712 bekannt, über längere Verbindungssschläuche zwei über ein Querrohr verbundene Sauger sowohl an das Anschlußstück für die Luftzufuhr als auch an den Zylinderraum anzuschließen. Jedes Hubsaugersystem ist wegen des außerordentlichen großen zu evakuierenden Raumes einfach zu träge, um bei schnell laufenden Druckmaschinen Verwendung finden zu können. Dasselbe trifft auch auf die Springsauger gemäß dem DE-U 1 667 373 zu. Die beiden darin gezeigten weit voneinander entfernt vorgesehenen Springsauger sind durch ein langes Rohrsystem mit der Unterdruckwelle verbunden. Ein schnelles Ansaugen wegen des großen zu evakuierenden Raumes erscheint ausgeschlossen. Durch Unebenheit der Stapeloberfläche kann es überdies auch sehr leicht zu Stoppern kommen, weil bei größerem Abstand eines der Springsauger vom oberen Bogen des Stapels das Anspringen des Bogens bei höherer Druckgeschwindigkeit nicht gewährleistet ist.

Schließlich sei noch auf Springsauger gemäß US-B 4,327,906 hingewiesen, in der Springsauger gezeigt werden, die innerhalb ihrer Saugfläche mehrere Saugbohrungen aufweisen. Hierdurch mag die Ansaugfähigkeit der Springsauger zwar erhöht werden, Stopper wegen Fehlluft bei unebener Stapeloberfläche lassen sich jedoch auch mit dieser Maßnahme bei hohen Fördergeschwindigkeiten nicht vermeiden.

Aufgabe der Erfindung ist, einen Saugkopf zu schaffen, der bei hohen Fördergeschwindigkeiten alle Papier- und Kartonsorten störungsfrei verarbeitet und genau zuführt.

Gelöst wird diese Aufgabe erfindungsgemäß mit den Merkmalen des Anspruchs 1.

Die Saugdüsen der Hubsauger können auswechselbar angebracht sein, so daß der Saugkopf den jeweiligen optimalen Erfordernissen rasch anzupassen ist. Beispielsweise kann die Verarbeitung leicht trennbarer Papiere lediglich mit zwei Saugdüsen erfolgen, weil der Trennvorgang keine Schwierigkeiten bereitet.

Statt zweier Saugdüsen kann an dem Doppelsauger eines Hubsaugers auch eine durchgehende Saugleiste vorgesehen sein. Besonders wirksam werden Fehlansaugungen vermieden, wenn Saugdüsen und Saugleiste mit Warzensaugern versehen sind, die namentlich bei durchsaugendem Papier die Saugsicherheit der beiden Saugdüsen oder der Saugleiste zusätzlich erhöhen. Die kleinen, napfförmigen Warzensauger bewirken nämlich einen schnelleren Verschluß des Unterdruckraumes mit geringerer Luftmenge.

Weitere Vorteile der Erfindung sind:
a) Die bewegten Teile der Hubsauger nach der Erfindung weisen eine relativ geringe Masse auf und ermöglichen bei hohen Fördergeschwindigkeiten die zu fordernde Laufruhe.
b) Die mit Doppelsaugern versehenen Hubsauger sind schneller einstellbar als vier Einzelsauger, wodurch sich Rüstzeit einsparen läßt.
c) Die Luftwege in der Saugkammer sind kurz. Das Unterdrucksystem ist daher mit geringer Trägheit behaftet, so daß trotz hoher Fördergeschwindigkeit die Bogen sicher in der kurzen zur Verfügung stehenden Zeit angesaugt werden.
d) Der mittlere Bogenkantenbereich wird an einem Durchhängen zufolge des Sogs der Tragluft gehindert, weil einerseits bei Bestückung der beiden Hubsaugern mit den erfindungsgemäßen Doppelsaugern, die jeweils innenliegende Saugdüse näher zur Mitte angeordnet ist, als wenn die Hubsauger nur mit normalen Saugdüsen versehen wären, und weil andererseits die beiden eng beieinanderliegenden Saugdüsen eines Doppelsaugers nach der Erfindung eine stabilisierende Wirkung auf die Bogenhinterkante quer zur Bogenförderrichtung ausüben. Die plane Bogenübergabe des angehobenen Bogens an die Fördersauger ist damit gewährleistet.

Nachstehend werden einige Ausführungsformen der Erfindung anhand der Zeichnung erläutert:
Es zeigen:
- Figuren 1 und 2: Ausführungsformen von Hubsaugern nach der Erfindung.
- Figuren 3 und 4: Die Wirkungsweise von Hubsaugern nach der Erfindung.
- Figur 5: Die Ausbildung eines Hubsaugers nach der Erfindung bei Verarbeitung kleiner Formate.

Der in Figur 1 dargestellte Hubsauger 1 weist einen zylindrischen Führungsteil 2 auf, der über einen Halter 3 mit verstellbaren und einstellbaren Teilen eines nichtdargestellten Saugkopfs verbunden ist. Oberhalb des Halters 3 befindet sich ein Schlauchanschluß 4 für einen Schlauch, der zum Unterdruckerzeuger führt. Auf der zylindrischen Oberfläche des Führungsteils 2 gleitet der Führungszylinder 5 der Saugkammer 6.

Die Saugkammer 6 besteht aus dem erwähnten Führungszylinder 5, dem Querrohr 7 und den beiden an diesem befestigten Saugdüsen 8 und 9. Saugdüsen 8 und 9 sind mit Gummiringen 10 überspannt, die mit Warzensaugern 11 versehen sind. Saugkammer 6 sowie Saugdüsen 8 und 9 bilden gemeinsam den vertikal bewegbaren Doppelsauger 12.

Innerhalb des Führungsteils 2 ist zentrisch eine Bohrung 13 als Luftkanal vorgesehen, in der eine Schulter 14 eingearbeitet ist, an der sich eine Feder 15 abstüzt, die mit ihrem unteren Ende auf dem Querrohr 7 aufliegt und somit den Doppelsauger 12 ständig in die untere Arbeitsstellung drückt. Die Hubstrecke begrenzt nach unten ein federnder Begrenzungshalter 16, der auf eine Ringnut im Führungsteil 2 gesteckt ist. Durch Herausziehen dieses Begrenzungshalters 16 kann der Doppelsauger 12 von dem Führungsteil 2 des Hubsaugers 1 abgezogen und gegen einen anderen normalen Saugdüsenteil ausgetauscht werden. Nach oben hin begrenzt eine Schulter 17 die Hubstrecke des Doppelsaugers 12.

In der dargestellten Arbeitsstellung befindet sich der Doppelsauger 12 des Hubsaugers 1 in seiner unteren Arbeitsstellung, wobei die Warzensauger 4 der Saugdüsen 8 und 9 gerade durch einen hochgesaugten Bogen 18 fest verschlossen sind. In der Saugkammer 6 bildet sich jetzt rasch ein Unterdruck, so daß der Doppelsauger 12 vertikal aufwärts gesogen wird, bis die Ringstirnfläche 19 des Führungszylinders 5 an der Schulter 17 anstößt. In dieser Stellung des Doppelsaugers 12 hat der Bogen 18 seine obere Stellung erreicht, in der er von den nichtdargestellten Fördersaugern übernommen werden kann. Bei diesem übergabevorgang wird der Unterdruckraum der Saugkammer 6 belüftet, so daß der Unterdruck zusammenbricht und der Bogen 18 von den Warzensaugern 11 freigegeben wird. Danach drückt die Feder 15 den Doppelsauger 12 wieder in die in Figur 1 dargestellte Position.

Figur 2 zeigt einen Hubsauger 20 nach der Erfindung, der sich von dem in Figur 1 lediglich dadurch unterscheidet, daß die Symmetrieachse 21 des Führungsteils 2 unter einem kleinen spitzen Winkel zur Vertikalen 22 verläuft. Diese nach außen gerichtete schräge Anordnung des führungsteils 2 bewirkt bei der Aufwärtsbewegung des Doppelsaugers 12 eine leichte, vom Saugkopf nach außen fortgerichtete Bewegung, so daß beim Anheben des Bogens der mittlere, dem Sog der Tragluft besonders ausgesetzte Teil des angesaugten Bogens 18 zusätzlich gespannt wird. In der Regel ist diese Maßnahme nicht notwendig, weil die eng beieinanderliegenden Saugdüsen 8 und 9 eines Doppelsaugers 12 selbst schon eine stabilisierende Wirkung auf den Bogen ausüben, und außerdem die Saugdüse 9 der Mitte des Bogens näher liegt, als wenn der Hubsauger 1 oder 20 nur mit einer normalen Saugdüse bestückt wäre.

In den Figuren 3 und 4 ist strichpunktiert ein Saugkopf 25 dargestellt, dessen Steuer- und Antriebsmittel die beiden Hubsauger 1 aufgabengemäß betätigen. In der dargestellten Stellung nach Figur 5 befinden sich die Doppelsauger 12 der Hubsauger 1 in ihrer untersten Stellung. Wie aus Figur 6 zu entnehmen ist, wird aus den Düsen 26 von zwei Kastenlockerbläsern 27 auf der Höhe jeder Saugdüse 8 oder 9 der Doppelsauger 12 Lockerluft ausgeblasen und dadurch, wie aus Figur 5 zu ersehen ist, die obersten Bogen 28 des Stapels 29 aufgelockert. Sobald nun die Hubsauger 1 und 2 mit Saugluft beaufschlagt werden, erfolgt ein Ansaugen des obersten Bogens 18 durch die Saugdüsen 8 und 9 der Doppelsauger 12. Diese Stellung ist in Figur 1 gezeigt. Nach der Abdichtung der Saugdüsen 8 und 9 beider Doppelsauger 12 baut sich aufgrund der kurzen Luftwege in der Saugkammer 6 der Doppelsauger 12 rasch ein Unterdruck auf, der die Doppelsauger in die obere gestrichelte Position anhebt. Der Bogen 18 befindet sich dann auf der Höhe der strichpunktierten Linie 30. Zwei Fördersauger 31 übernehmen in der ausgezogenen Stellung den Bogen, worauf die Saugdüsen 8 und 9, wie zuvor beschrieben, belüftet werden und den Bogen 18 freigeben. Die Fördersauger 31 transportieren den erfaßten Bogen 18 bis in ihre strichpunktiert dargestellte Lage 32.

Sind derart kleine Bogenformate von dem Saugkopf 25 zu verarbeiten, daß die äußeren Saugdüsen 8 von dem angesaugten Bogen 18 nicht abgedeckt würden, so läßt sich, wie aus Figur 5 zu ersehen ist, die Saugdüse 8 jedes Doppelsaugers 12 mit einer Abdeckkappe 35 verschließen. Da die Saugdüsen 8 und 9 symmetrisch zur Saugkammer 6 des Doppelsaugers 12 angeordnet sind, verhält sich das ganze Unterdrucksystem bei Abdecken und Verschließen der Saugdüsen 9 beider Doppelsauger 12 durch den Bogen 18 genauso, als würden auch die Saugdüsen 8 vom Bogen 18 ebenfalls abgedeckt. Es bildet sich sehr rasch symmetrisch ein Unterdruck aus, und die Doppelsauger 12 schnellen nach oben in die obere Position, um den Bogen 18 kleinen Formats in die übergabestellung anzuheben. Natürlich müssen dann in einem solchen Falle die Fördersauger enger stehen, als in Figur 4 angedeutet. Der Vorteil dieser Ausführungsform der Erfindung ist, daß sich noch Formate verarbeiten lassen, die mit Bestückung der Hubsauger 1 mit normalen Einzelsaugdüsen nicht mehr erfaßt werden könnten.

Die Erfindung ist natürlich nicht auf die veranschaulichten Ausführungsformen beschränkt.

Beispielsweise lassen sich die Hubsauger als Fallsauger ausführen, wobei die Doppelsauger durch Unterdruck auf die Oberfläche des Stapels herabgefahren würden. Besonders vorteilhaft ist, wenn die bewegten Teile aus Kunststoff oder Leichtmetall ausgeführt sind, weil sich dann leichte und billige Doppelhubsauger anfertigen lassen, die sehr schnell reagieren beziehungsweise anspringen. Im übrigen sind alle in der Beschreibung erwähnten und in der Zeichnung dargestellten neuen Merkmale erfindungswesentlich, auch soweit sie in den Ansprüchen nicht ausdrücklich beansprucht sind.

| **TEILELISTE** | | | |
|---|---|---|---|
| 1 | Hubsauger | 33 | Einzelsauger |
| 2 | Führungsteil | 34 | Lockerbläser |
| 3 | Halter | 35 | Abdeckkappe |
| 4 | Schlauchanschluß | | |
| 5 | Führungszylinder | | |
| 6 | Saugkammer | | |
| 7 | Querrohr | | |
| 8 | Saugdüse | | |
| 9 | Saugdüse | | |
| 10 | Gummiring | | |
| 11 | Warzensauger | | |
| 12 | Doppelsauger | | |
| 13 | Bohrung | | |
| 14 | Schulter | | |
| 15 | Druckfeder | | |
| 16 | Begrenzungshalter | | |
| 17 | Schulter | | |
| 18 | Bogen | | |
| 19 | Ringstirnfläche | | |
| 20 | Hubsauger | | |
| 21 | Symmetrieachse | | |
| 22 | Vertikale | | |
| 23 | Aufnahme | | |
| 24 | Saugleiste | | |
| 25 | Saugkopf | | |
| 26 | Düsen | | |
| 27 | Kastenlockerbläser | | |
| 28 | Bogen | | |
| 29 | Stapel | | |
| 30 | Linie | | |
| 31 | Fördersauger | | |
| 32 | Lage der Fördersauger | | |

## Patentansprüche

1. Saugkopf mit höhenverstellbar angebrachten Hubsaugern, die je einen zylindrischen Führungsteil (2) aufweisen, auf dem ein axial verschiebbarer, teleskopartig geführter Führungszylinder (5) angeordnet ist, der unterhalb des Führungsteils (2) eine Saugkammer (6) bildet
**dadurch gekennzeichnet,**
daß an dem Führungszylinder (5) ein Querrohr (7) befestigt ist, wobei zwei quer zur Bogenförderrichtung nebeneinander angeordnete, zu Doppelsaugern (12) vereinigte Saugdüsen (8, 9) über das Querrohr (7) kurzgeschlossen sind, das mit dem Führungszylinder (5) eine eng begrenzte, T-förmige Saugkammer (6) bildet.

2. Saugkopf nach Anspruch 1,
**dadurch gekennzeichnet,**
daß die Saugdüsen auswechselbar angebracht sind.

3. Saugkopf nach Anspruch 1 oder 2,
**dadurch gekennzeichnet,**
daß die Saugdüsen symmetrisch zur Symmetrieachse der Saugkammer angeordnet sind.

4. Saugkopf nach einem oder mehreren der vorhergehenden Ansprüche 1 bis 3,
**dadurch gekennzeichnet,**
daß am Saugkopf zwei Hubsauger mit zwei, zu einem Doppelsauger vereinigte Saugdüsen vorgesehen sind, wobei die jeweils außenliegende der zwei am Doppelsauger vorgesehenen Saugdüsen mit einer abnehmbaren Kappe abgedeckt ist.

5. Saugkopf nach einem oder mehreren der vorhergehenden Ansprüche 1 bis 4,
**dadurch gekennzeichnet,**
daß die Symmetrieachse des Führungsteils unter einem spitzen Winkel zur Vertikalen verläuft.

6. Saugkopf nach einem oder mehreren der vorhergehenden Ansprüche,
**dadurch gekennzeichnet,**
die Hubsauger als Spring- oder Fallsauger ausgebildet sind.

## Claims

1. Suction head having lifting suckers which are mounted so as to be vertically adjustable and each have a cylindrical guide part (2) on which a guide cylinder (5) is arranged, which is axially displaceable, is guided telescopically, and forms a suction chamber (6) below the guide part (2), characterized in that a transverse tube (7) is fixed on the guide cylinder (5), two suction nozzles (8, 9) arranged adjacently transversely to the sheet-conveying direction and combined to form double suckers (12) being bypassed via the transverse tube (7) which, with the guide cylinder (5), forms a closely bounded, T-shaped suction chamber (6).

2. Suction head according to Claim 1, characterized in that the suction nozzles are mounted so as to be exchangeable.

3. Suction head according to Claim 1 or 2, characterized in that the suction nozzles are arranged symmetrically to the axis of symmetry of the suction chamber.

4. Suction head according to one or more of the preceding Claims 1 to 3, characterized in that two lifting suckers having two suction nozzles combined to form a double sucker are provided on the suction head, in which case, of the two suction nozzles provided on the double sucker, the one located on the outside in each case is covered by a removable cap.

5. Suction head according to one or more of the preceding Claims 1 to 4, characterized in that the axis of symmetry of the guide part runs at an acute angle to the vertical.

6. Suction head according to one or more of the preceding claims, characterized in that the lifting suckers are constructed as rising or dropping suckers.

## Revendications

1. Tête à ventouses munie de ventouses élévatrices montées réglables en hauteur, dont chacune présente une partie de guidage cylindrique (2) sur laquelle est disposé un cylindre de guidage (5) mobile en translation axiale, guidé télescopiquement, qui forme une chambre d'aspiration (6) au-dessous de la partie de guidage (2),
caractérisée
en ce qu'au cylindre de guidage (5), est fixé un tube transversal (7), deux suceurs (8, 9) disposés l'un à côté de l'autre transversalement à la direction du transport des feuilles, qui sont réunis pour former des ventouses doubles (12) étant court-circuités par l'intermédiaire du tube transversal (7) qui forme avec le cylindre de guidage (5) une chambre d'aspiration (6) en forme de T, étroitement limitée.

2. Tête à ventouses selon la revendication 1,
caractérisée
en ce que les ventouses sont montées interchangeables.

3. Tête à ventouses sleon la revendication 1 ou 2,
caractérisée
en ce que les ventouses sont disposées symétriquement par rapport à l'axe de symétrie de la chambre d'aspiration.

4. Tête à ventouses selon une ou plusieurs des revendications précédentes 1 à 3,
caractérisée
en ce que, sur la tête à ventouses, sont prévues deux ventouses élévatrices munies de deux suceurs réunis en une ventouse double, et dans laquelle ceux des deux suceurs prévus sur la ventouse double qui sont situés en position extérieure sont recouverts d'un capuchon amovible.

5. Tête à ventouses selon une ou plusieurs des revendications 1 à 4,
caractérisée
en ce que l'axe de symétrie de la partie de guidage forme un angle aigu avec la verticale.

6. Tête à ventouses selon une ou plusieurs des revendications précédentes,
caractérisée
en ce que les ventouses élévatrices sont constituées par des ventouses sauteuses ou descendantes.
